# EUROPÄISCHE PATENTSCHRIFT

(11) **EP 1 290 284 B1**
(45) Veröffentlichungstag und Bekanntmachung des Hinweises auf die Patenterteilung: **03.08.2005**
(21) Anmeldenummer: 01913634.0
(22) Anmeldetag: 14.02.2001
(51) Int. Cl.: E04B 1/68, F16L 5/02, E04D 13/14

(54) **SPALTABDICHTUNG AN BAUWERKEN**
GAP SEALING ON BUILDINGS
ELEMENT D'ETANCHEIFICATION DE FENTE APPLIQUE A DES CONSTRUCTIONS

(30) Priorität: 09.06.2000 DE 20015845 U; 09.10.2000 DE 10050113
(43) Veröffentlichungstag der Anmeldung: 12.03.2003
(62) Teilanmeldung aus: 05003823.1
(73) Patentinhaber: Korn, Doris, 37154 Northeim (DE)
(72) Erfinder: Korn, Doris, 37154 Northeim (DE)
(74) Vertreter: Rolf, Gudrun
(86) Internationale Anmeldenummer: PCT/DE2001/000558
(87) Internationale Veröffentlichungsnummer: WO 2001/094714

(56) Entgegenhaltungen:
- DE-A- 3 201 083
- DE-U- 29 611 857
- DE-U- 29 901 524
- DE-U- 29 913 215
- GB-A- 2 304 281
- GB-A- 2 320 068
- GB-A- 2 322 644
- US-A- 5 289 663

## Beschreibung

Die Erfindung betrifft eine Spaltabdichtung an Bauwerken gemäß dem Oberbegriff des Hauptanspruches.

Bauwerksabdichtungen gegen Bodenfeuchtigkeit, nicht drückendem Wasser oder auch drückendem Wasser nach DIN 18 195 sind bekannt, beispielsweise als "Weiße Wanne" aus wasserundurchlässigem Beton oder als "Schwarze Wanne" aus Druck- oder Stauwasser haltenden Abdichtungen aus Bitumenbahnen und Kunststofffolien mit oder ohne Gewebeeinlage oder Bitumendickbeschichtung mit oder ohne Gewebeeinlage, wobei die dort aufgeführten Dichtungsmaßnahmen teilweise nicht als den anerkannten Regeln der Technik entsprechend angesehen werden, sodass trotz DIN-gemäßen Einbaus solcher Bauwerksabdichtungen Bauschäden durch eindringende Feuchtigkeit entstehen können. Ein größeres Bauschadenrisiko entsteht dabei durch die bekannte Mangel- bzw. Schadensanfälligkeit von Dränanlagen.

Weiterhin ist aus der Dachabdichtungstechnik entsprechend der Flachdachrichtlinien des Zentralverbandes des deutschen Dachdeckerhandwerks ein sehr aufwändiger Schichtaufbau zur Abdichtung von Bauwerken und Rohr- oder Kabeldurchführungen aller Art bekannt, der vielfältige Möglichkeiten einer sehr aufwändigen und/ oder falschen Montage bzw. nur wenig Möglichkeiten zu einer fachgerechten Reparatur oder Sanierung, insbesondere auch von Kabel- oder Rohrdurchführungen, bietet. Eine solche Rohrdurchführung ist in der DE-U-299 13 215 näher beschrieben, bei der ein Wanddurchbruch mit einem durchgeführten Rohr von einem Durchgangsverschluss mit einer Dichtmanschette verschlossen wird.

Weiterhin ist zur Abdichtung eines Stoßes zwischen wenigstens zwei aneinander anschließenden Bauteilen eines Baukörpers eine mehrlagige Dichtungsmatte mit einer bei Feuchtigkeit aufquellenden Kernschicht bekannt, DE-U-299 01 524, die durch mechanische Verankerungselemente aus Metall vor einer Gebäudefuge angeordnet wird.

Aufgabe der Erfindung ist es, eine einfache, kostengünstige und auf Dauer funktionsfähige Bauwerksabdichtung zur Verfügung zu stellen.

Die erfindungsgemäße Lösung dieser Aufgabe ergibt sich aus den Merkmalen des kennzeichnenden Teils des Hauptanspruches. Diese Lösung stellt eine auf Dauer funktionsfähige Bauwerksabdichtung, insbesondere auch in Verbindung mit einer Bitumendickbeschichtung, zur Verfügung, die eine sichere Abdichtung selbst gegen hydrostatisch drückendes Wasser, insbesondere bei bindigem Boden ohne Dränage Gewähr leistet. Gleichzeitig wird eine besonders einfach zu montierende und dabei absolut wasserdichte Lösung für Eckabdichtungen aufgehender Bauteile sowie Hohlkehlen an Fundamenten, Attiken, Balkonen, Duschen, Fensterbänken, Terrassenabschlüsse aber auch für Dachflächen, Kappleisten, Brückenbankette, Parkdecks sowie zusätzlich auch für Bewegungsfugen und sogar Kabel- und Rohrdurchführungen geliefert.

Dadurch, dass die Deckschicht aus einem einer Einbausituation über einer Fuge oder an einer Innenecke anpassbaren Profil besteht, welches ein Mittelteil und beidseitig des Mittelteils angeordnete Seitenflügel aufweist und mindestens die Seitenflügel über ihre Länge Kontaktflächen zur Benetzung mit einem Dichtmittel besitzen, lässt sich durch die Auswahl des Dichtmittels, etwa Harz oder Kleber, und die Art seines Aufbringens, sei es durch Streichen, Spritzen oder Einfüllen, eine optimierte Spaltabdichtung für nahezu jede denkbare Problemstellung erreichen, wobei auch unter dem Profil vorhandene Spalten von dem Dichtmittel mit ausgefüllt werden.

Das Dichtmittel bildet nach einem Andrücken des Profils zwischen den gemeinsamen Kontaktflächen der Spaltabdichtung mit einem Bauwerk eine durchgehende streifenförmig ausgehärtete Dichtschicht mit einer Mindestschichtdicke, die ein Eindringen von Feuchtigkeit zwischen das Profil und eine Wand, Decke oder einen Boden sicher verhindert.

Eine solche Dichtung ist dabei derart sicher, dass beispielsweise im Fundamentbereich eines Bauwerkes auf eine Dränage vollkommen verzichtet werden kann, sodass auch der Bauaufwand und dadurch hervorgerufene Kosten deutlich reduziert werden.

Das Dichtmittel besteht aus einem ein- oder mehrkomponentigen Harz, welches zu einer zähfesten oder elastischen Dichtschicht aushärtet, sodass mit der Spaltabdichtung versehene Dehnungs- oder Setzfugen an Ecken oder Absätzen wasserdicht abgedichtet bleiben. Die verbleibende Dehnungsfähigkeit der ausgehärteten Dichtschicht kann durch vorherige Beeinflussung des Dichtmittels beispielsweise auf 100% eingestellt werden, sodass mit dem Harz eine Dehnung zulässig ist, die mit anderen bekannten Spaltabdichtungen nicht zu verwirklichen ist. Bis zu 300% zulässiger Dehnfähigkeit ist hierbei möglich.

Vorteilhaft ist weiterhin, dass das Mittelteil als Ganzes oder teilweise elastisch ausgebildet ist, insbesondere wenn nicht Spalten, sondern Dehnungsfugen von Gebäuden wie Parkdecks oder von Flachdächern oder Terrassen mit der Spaltabdichtung überdeckt werden sollen.

Weitere vorteilhafte Ausgestaltungen des Gegenstandes der Erfindung ergeben sich mit und in Kombination aus den nachfolgenden Unteransprüchen.

Besonders vorteilhaft an dieser erfinderischen Spaltabdichtung ist insbesondere, dass eine Ecke nicht einfach nur überdeckt wird, sondern dass das Dichtmittel auch in eventuell vorhandene Fugen einfließt und durch die ihm eigene Adhäsion die Oberflächen einer Ecke vollständig benetzt und so im ausgehärteten Zustand eine dauerhafte Abdichtung erzeugt.

Das Profil kann je nach Verwendungszweck wahlweise in bahnförmigen Streifen oder zu einer Rolle aufgewickelt oder auch als Abschnitt ausgebildet sein.

Das Mittelteil eines Profils muss nicht notwendigerweise aus einer geraden, ebenen Fläche bestehen, sondern kann, je nach Anwendungsfall, aus einer oder mehreren ebenen oder konkav oder auch konvex gebogenen Flächen bestehen, die, wie auch die Seitenteile an das Mittelteil, über Filmscharniere miteinander verbunden sein können.

Bei als Fugendichtung einer Bewegungsfuge ausgebildeten Spaltabdichtung erstreckt sich das Mittelteil vorzugsweise frei über oder in eine Fuge hinein. Zum Einbau dieser Ausführungsform kann unter jedem Seitenflügel ein mit Dichtmittel gefüllter Hohlkörper angeordnet sein. Der Einbau eine solchen Spaltabdichtung kann erfolgt jedoch bevorzugt durch ein separates Auftragen des Klebers oder Harzes auf die entsprechenden Gebäudeflächen und/ oder die Seitenflügel des Profils erfolgen.

Als besonders vorteilhaft ist weiterhin eine Ausführungsform des Profils anzusehen, dessen zu einem Bauwerk gerichteten Innenseiten der Seitenflügel mit einer Profilierung wie gerade oder versetzt zueinander angeordneten Längs- oder Querrillen, Wellen, Waben oder ähnlichem versehen sind, die zusätzlich unterschiedliche Höhen aufweisen können, was zum einem der Oberflächenvergrößerung und damit einer gesteigerten Haftkraft des Dichtungsmittels dient und zum anderen eine Mindestschichtdicke der Dichtschicht sicherstellt. Bei einer Ausführungsform eines Profils mit in Einbaulage senkrecht verlaufenden Rillen können in diese zusätzliche dünne elastische Lippen als Ab- oder Rückflussverhinderer eingesetzt sein, um bei der Montage ein Zurückfließen des Harzes aus dem Bereich der Seitenflügel zu verhindern.

Denkbar sind auch zwei oder mehr unterhalb des Mittelteils oder auch der Seitenflügel angeordnete Hohlkörper oder auch ein anderer Auftrag des Dichtmittels mittels eines Pinsels oder durch Aufspritzen.

Vorteilhaft ist eine Ausbildung eines einzelnen Profils für eine Innen- oder wahlweise eine Außenecke mit Seitenflügeln, die auf beiden Seiten mit entsprechend profilierten Kontaktflächen versehen sind, sodass sich ein solches Profil noch universeller einsetzen lässt.

Selbstverständlich lässt sich ein Profil mit unterschiedlich breiten Seitenflügeln herstellen, wie auch das Verhältnis der Breite der Seitenflügel zu der des Mittelteils beliebig variierbar ist.

Eine weitere vorteilhafte Ausführungsform der Spaltabdichtung besteht in der Kombination von einem Profil für eine Innenecke mit einem Überstand von unterhalb des Mauerwerkes einer Wand hervorragenden Platten, wobei ein Seitenflügel eines Profils an der Wand und der andere Seitenflügel mit dem Überstand verbunden ist, wobei die Platten selbst mittels einer Dichtschicht aus Harz auf der Bodenplatte festgelegt sind und ebenfalls eine profilierte Unterseite aufweisen.

Nachfolgend sind einige Ausführungsbeispiele der Erfindung anhand von Prinzipskizzen näher beschrieben. Es zeigen:
- Fig. 1: eine Innenecke an einer Fundamentsohle mit angesetzter Spaltabdichtung,
- Fig. 2: eine Innenecke an aufgehenden Bauteilen,
- Fig. 3: eine horizontale oder vertikale Innenecke,
- Fig. 4: eine fertig gestellte Spaltabdichtung nach Fig. 3
- Fig. 5: eine Innenecke mit angesetzter Spaltabdichtung als Teil eines Abdichtungssystems für die waagerechte Isolierung von Bodenplatten,
- Fig. 6: eine vergrößerte und geschnittene Darstellung eines Profils für eine Innenecke gemäß den Figuren 1,2,3,5 und 6,
- Fig. 7: eine Variante einer Innenecke,
- Fig. 8: eine Variante einer Außenecke,
- Fig. 9: eine Schemadarstellung des Aufbaus einer Bewegungsfuge mit einer Profilvariante einer ersten Fugenabdichtung,
- Fig.10: eine zweite Profilvariante zu Fig. 12,
- Fig. 11: eine Schemadarstellung eines Profils für einen Boden-Wandanschluss mit Fuge.
Die Spaltabdichtung für Bauwerke besteht aus einem Profil 1;21;31;41;51; welches ein Mittelteil 2;22;32;42;52 und zwei jeweils an einer anderen Seite einer Ecke oder einer Fuge 48;58 anliegende Seitenflügel 3;23;33;43;53 aufweist, sowie aus einem mit einem zähfest aushärtenden Harz als Dichtmittel 6 gefüllten Hohlkörper 7, der eine während des Einbaus des Profils 1;21;31;41;51 zerstörbare Hülle aufweist, wobei das Dichtmittel 6 zwischen den Kontaktflächen 4;;24;34;44;54 des Profils 1;21;31 mit einer Ecke und in dort vorhandenen Spalten bzw. zwischen dem Profil 31;41 mit den Seitenflächen dieser Fuge 48;58 eine aushärtende Dichtschicht 16 bildet.

Die zu den Seiten einer Ecke gerichteten Innenseiten der Seitenflügel 3;23;33; 43;53 weisen Kontaktflächen 4;24;34;44;54 mit einer Profilierung aus Längs- oder Querrillen, Rauten, Wellen oder ähnlichem auf, sodass eine vergrößerte Oberfläche für eine verbesserte Haftung des Dichtmittels 6 und damit auch des Profils 1;21;31;41;51 erreicht und zusätzlich eine Mindestschichtdicke der zähfest oder elastisch ausgehärteten Dichtschicht 16 aufrecht erhalten wird.

Das Profil 1,21 für eine rechtwinklige Innenecke besitzt, wie insbesondere in Fig. 6 vergrößert dargestellt, ein in einem 45° Winkel zu dieser Innenecke zu platzierendes Mittelteil 2 und zwei davon in einem Winkel von 135° nach außen abgewinkelte Seitenflügel, wobei sich diese Winkel auch erst bei der Montage des Profils 1 einstellen können, wenn die Seitenflügel 3 im Lieferzustand des Profils 1, je nach Anwendungsfall, zur Erzeugung einer Vorspannung einen etwas geringeren Winkel, oder zur Vermeidung einer solchen Vorspannung, einen etwas größeren Winkel als 135° aufweisen. Wie in den Figuren 7 und 10 gezeigt, kann das Mittelteil 22 jedoch auch konkav oder aber, wie in den Figuren 9 und dargestellt, winkelförmig ausgebildet sein.

Um unmittelbar nach der Montage ein Zurückfließen des noch fließfähigen Dichtmittels 6 zu vermeiden, können an den Seitenflügeln 3;23;33;43;53 dünne elastische Lippen 26 vorgesehen sein, die sich an einer Wand 10 abstützen. Das Profil 31 besitzt ebenfalls Spitzen 35 im Bereich seines Mittelteils 32, die sich in Richtung auf eine Gebäudeecke erstrecken und sich beim Andrücken des Profils an die Gebäudeecke an dessen Innenseiten anlegen oder abbrechen.

Das Mittelteil 32 kann auch in Form eines Filmscharniers 30 ausgebildet sein, ebenso wie auch die Verbindungsbereiche zwischen den Mittelteilen 2;22;32;42;52 und den Seitenflügeln 3;23;33;43;53 der Profile 1;21;31;41;51 als Filmscharniere 30 ausgeführt sein können, wobei sich solche Filmscharniere 30 dadurch auszeichnen, dass bei hoher Reißfestigkeit nur eine geringe Kraft zu ihrer Verformung benötigt wird und dass sie und auch nur eine geringe Rückstellkraft aufweisen, die wesentlich geringer ist, als die Klebekraft eines noch nicht ausgehärteten Dichtmittels 6.

Bei einer Verwendung des Profils 1 in einem System zur Abdichtung bzw. waagerechten Isolierung von Bodenplatten 8, wie in Fig. 5 dargestellt, wird ein Profil 1 an einer Wand 10 und einem Überstand von Platten 22 unterhalb der Wand 10 angesetzt, wobei die Platten 22 mittels einer Dichtschicht 16, ebenfalls aus Harz, auf einer Bodenplatte 8 aufgebracht sind. Diese Platten 22 sind auf ihrer Unterseite bevorzugterweise, wie auch die Innenseiten der Seitenflügel 3,13 der Profile 1,, ebenfalls-mit einer profilierten Oberfläche versehen, um die Aufrechterhaltung einer Mindestschichtdicke des Dichtmittels 6 zu Gewähr leisten. Durch den Überstand der Platten 22 über das Mauerwerk der Wand 10 kann auf deren Innenseite sowohl im Keller als auch im Erdgeschoss eine waagerechte Abdichtung angeschlossen werden, wobei eine solche Konstruktion dann sinnvoll ist, wenn die Bodenplatte 8 nicht aus wasserundurchlässigem Beton gefertigt ist.

Die Montage der Profile 1;21;31;41;51 kann durch Andruckwerkzeuge erleichtert werden, die jeweils mindestens mit einer Rolle für eine anzudrückende Fläche oder Kante ausgestattet sind.

Fig. 9 zeigt einen schematischen Aufbau einer abzudichtenden Bewegungsfuge einer Terrasse oder eines Flachdachs oder Parkdecks mit einer nahezu ebenen Variante des Profils 41, bzw. die Fig. 10 eine weitere Variante des Profils 41 mit einem jeweils elastisch und/ oder mit Filmscharnieren 30 ausgebildeten Mittelteil 42;42' und unter den Seitenflügel 43;43'angeordneten Spitzen 45;45'. Das Mittelteil 42;42'ist frei über einer Fuge 48 angeordnet, die hier mit einer Dämmung 49 aufgefüllt ist. Unterhalb und oberhalb der Seitenflügel 43;43'sind jeweils Dichtmittel 6 gefüllte Hohlkörper 7 angeordnet, wobei das Dichtmittel 6 dort ebenfalls auch mittels anderer bekannter Auftragsverfahren aufgebracht werden könnte. Auf den Seitenflügeln 43;43'werden zwei Winkelstücke 46 aufgesetzt, die die Begrenzung für einen in ein Splittbett 47 eingesetzten Belag 50 bilden.

In Fig. 11 ist eine weitere Variante eines Profils 51 dargestellt, welches beispielsweise für einen Boden-Wandanschluss mit einer Fuge 58 vorgesehen ist. Auch hier ist das elastische Mittelteil 52 frei in die Fuge 58 zeigend angeordnet und die Seitenflügel 53 mit einer zeichnerisch nicht dargestellten Dichtschicht zum einen an einer Folie 39 und zum anderen auf einer auf der Folie 39 aufgelegen Zwischenlage 55 festgelegt, die ihrerseits auf einer Dämmung 59 angeordnet ist, die sich auf dem Boden 8 eines Gebäudes abstützt.

## Patentansprüche

1. Spaltabdichtung an Bauwerken aus einer insbesondere über einer Gebäudefuge (48;58), in einer Gebäudeecke oder an einem Gebäudeabsatz anzuordnenden wasserdichten Deckschicht, **dadurch gekennzeichnet, dass** die Deckschicht aus einem einer Einbausituation über einer Fuge (48;58) oder an einer Innenecke anpassbaren Profil (1;21;31;41;51) besteht, welches ein Mittelteil (2;22;32,42,52) und beidseitig des Mittelteils (2;22;32;42;52) angeordnete Seitenflügel (3;23;33; 43;53) aufweist und mindestens die Seitenflügel (3;23;33;43;53) über ihre Länge Kontaktflächen (4;24;34;44;54) zur Benetzung mit einem Dichtmittel (6) besitzen, welches aus einem zähfest oder elastisch aushärtenden ein- oder mehrkomponentigen Dichtmittel besteht und nach einem Andrücken des Profils (1;21; 31;41;51) zwischen den gemeinsamen Kontaktflächen (4;24;34;44;54) der Spaltabdichtung mit einem Bauwerk eine durchgehende ausgehärtete Dichtschicht (16) bildet und dass das Mittelteil (2;22;32,42,52) als Ganzes oder teilweise elastisch verformbar ausgebildet ist.

2. Spaltabdichtung nach Anspruch 1, **dadurch gekennzeichnet, dass** das Profil (1;21;31;41;51) bahnförmig in Streifen oder zu einer Rolle aufgewickelt oder als Abschnitt ausgebildet ist.

3. Spaltabdichtung nach einem der vorgenannten Ansprüche, **dadurch gekennzeichnet, dass** das Mittelteil (2;22;32,42,52) aus einer oder mehreren ebenen oder konkav oder konvex gebogenen Flächen besteht.

4. Spaltabdichtung nach einem der vorgenannten Ansprüche, **dadurch gekennzeichnet, dass** die den Gebäudeflächen zugewandten Flächen der Seitenflügel (3;23;33;43;53) des Profils (1;21;31;41;51) mit profilierten Kontaktflächen (4;24;34;44;54) versehen sind, die als Waben, Längsrillen oder Querrillen ausgebildet sind, die gerade oder versetzt zueinander angeordnet sind.

5. Spaltabdichtung nach einem der vorgenannten Ansprüche, **dadurch gekennzeichnet, dass** das Mittelteil (2;22;32,42,52) einer Spaltabdichtung und/ oder der Verbindungsbereich zwischen einem Seitenflügel (3;23;33;43;53) und dem Mittelteil (2;22;32,42,52) einer Spaltabdichtung als Filmscharnier (30) ausgebildet ist.

6. Spaltabdichtung nach einem der vorgenannten Ansprüche, **dadurch gekennzeichnet, dass** das Profil (1) für eine Innenecke mit einem Seitenflügel (3) an einer Wand (10) und mit dem anderen Seitenflügel (3) an einem Überstand von unterhalb dem Mauerwerk der Wand (10) darunter hervorragenden Platten (29) angeordnet ist, die mittels einer Dichtschicht (16) aus Harz auf der Bodenplatte (8) festgelegt sind.

7. Spaltabdichtung nach einem der vorgenannten Ansprüche, **dadurch gekennzeichnet, dass** sie als Fugendichtung einer Bewegungsfuge ausgebildet ist und sich das Mittelteil (42,52) des Profils (41,51) frei in oder über eine Fuge (48;49) erstreckt.

8. Spaltabdichtung nach einem der vorgenannten Ansprüche, **dadurch gekennzeichnet, dass** am Mittelteil (2;22;32,42,52) und/ oder an einem Seitenflügel (3;23;33;43;53) oder beiden Seitenflügeln (3;23;33;43;53) Lippen (26) als Abflussverhinderung für das Dichtmittel (6) angeordnet sind.

9. Spaltabdichtung nach einem der vorgenannten Ansprüche, **dadurch gekennzeichnet, dass** das Profil der Kontaktflächen (4;24;34;44) unterschiedliche Höhen aufweist.

10. Spaltabdichtung nach einem der vorgenannten Ansprüche, **dadurch gekennzeichnet, dass** die Seitenflügel (3;23;33;43;53) des Profils (1;21;31;41;51) beidseitig mit profilierten Kontaktflächen (4;24;34;44;54) ausgebildet sind.

11. Spaltabdichtung nach einem der vorgenannten Ansprüche, **dadurch gekennzeichnet, dass** das Profil (1;21;31;41;51) Seitenflügel (3;23;33;43; 53) mit unterschiedlichen Flügelbreiten aufweist.

## Claims

1. Gap seal on building structures comprising a water-tight cover layer which is to be arranged, in particular, over a joint (48; 58) of a building, in a corner of a building or on an offset part of a building, **characterized in that** the cover layer comprises a profile (1; 21; 31; 41; 51) which can be adapted to an installation situation over a joint (48; 58) or on an inner corner and has a central part (2; 22; 32, 42, 52) and side wings (3; 23; 33; 43; 53) arranged on both sides of the central part (2; 22; 32; 42; 52) and at least the side wings (3; 23; 33; 43; 53) have, over their length, contact surfaces (4; 24; 34; 44; 54) for coating with a sealant (6) which comprises a single- or multi-component sealant which cures in a tough or elastic state and forms a continuous, cured sealing layer (16), once the profile (1; 21; 31; 41; 51) has been subjected to pressure, between the common contact surfaces (4; 24; 34; 44; 54) of the gap seal and a building structure, and **in that** the central part (2; 22; 32, 42, 52) is designed such that it can be elastically deformed wholly or partially.

2. Gap seal according to Claim 1, **characterized in that** the profile (1; 21; 31; 41; 51) is in web form in strips or is wound up to form a roll or is designed as a section.

3. Gap seal according to either of the preceding claims, **characterized in that** the central part (2; 22; 32, 42, 52) comprises one or more planar or concavely or convexly curved surfaces.

4. Gap seal according to one of the preceding claims, **characterized in that** those surfaces of the side wings (3; 23; 33; 43; 53) of the profile (1; 21; 31; 41; 51) which are directed towards the building surfaces are provided with profiled contact surfaces (4; 24; 34; 44; 54) which are designed as honeycombs, longitudinal channels or transverse channels which are arranged rectilinearly or offset to one another.

5. Gap seal according to one of the preceding claims, **characterized in that** the central part (2; 22; 32, 42, 52) of a gap seal and/or the connecting region between a side wing (3; 23; 33; 43; 53) and the central part (2; 22; 32, 42, 52) of a gap seal are/is designed as a film hinge (30).

6. Gap seal according to one of the preceding claims, **characterized in that** the profile (1) for an inner corner has one side wing (3) arranged on a wall (10) and the other side wing (3) arranged on a projecting length of slabs (29) which project beneath the masonry of the wall (10) and are secured on the floor slab (8) by means of a sealing layer (16) made of resin.

7. Gap seal according to one of the preceding claims, **characterized in that** it is designed as a joint seal for a settlement joint, and the central part (42, 52) of the profile (41, 51) extends freely into or over a joint (48; 49).

8. Gap seal according to one of the preceding claims, **characterized in that** lips (26) are arranged on the central part (2; 22; 32, 42, 52) and/or on a side wing (3; 23; 33; 43; 53) or on both side wings (3; 23; 33; 43; 53) as flowoff-prevention means for the sealant (6).

9. Gap seal according to one of the preceding claims, **characterized in that** the profile of the contact surfaces (4; 24; 34; 44) has different heights.

10. Gap seal according to one of the preceding claims, **characterized in that** the side wings (3; 23; 33; 43; 53) of the profile (1; 21; 31; 41; 51) are designed on both sides with profiled contact surfaces (4; 24; 34; 44; 54).

11. Gap seal according to one of the preceding claims, **characterized in that** the profile (1; 21; 31; 41; 51) has side wings (3; 23; 33; 43; 53) with different wing widths.

## Revendications

1. Elément d'étanchéification de fente appliqué à des constructions, constitué d'une couche de recouvrement étanche à l'eau devant être disposée sur un joint de bâtiment (48 ; 58), dans un coin d'un bâtiment ou sur un gradin d'un bâtiment, **caractérisé en ce que** la couche de recouvrement se compose d'un profilé (1 ; 21 ; 31 ; 41 ; 51) pouvant s'adapter à une situation de montage par-dessus un joint (48 ; 58) ou sur un coin intérieur, lequel profilé présente une partie centrale (2 22 ; 32, 42, 52) et des ailes latérales (3 ; 23 ; 33 ; 43 ; 53) disposées de part et d'autre de la partie centrale (2 ; 22 ; 32 ; 42 ; 52), au moins les ailes latérales (3 ; 23 ; 33 ; 43 ; 53) possédant sur leur longueur des surfaces de contact (4 ; 24 ; 34 ; 44 ; 54) destinées à être mouillées avec un agent d'étanchéité (6) qui se compose d'un agent d'étanchéité tenace ou à durcissement élastique à un ou plusieurs composants et qui forme, après une pression du profilé (1 ; 21 ; 31 ; 41 ; 51) entre les surfaces de contact communes (4 ; 24 ; 34 ; 44 ; 54) de l'élément d'étanchéification de fente, avec une construction, une couche d'étanchéité (16) durcie continue et **en ce que** la partie centrale (2 ; 22 ; 32, 42, 52) est réalisée de manière déformable élastiquement dans son ensemble ou en partie.

2. Elément d'étanchéification de fente selon la revendication 1, **caractérisé en ce que** le profilé (1 ; 21 ; 31 ; 41 ; 51) est réalisé en forme de bande en rubans ou est enroulé en rouleau ou est réalisé sous forme de segment.

3. Elément d'étanchéification de fente selon l'une quelconque des revendications précédentes, **caractérisé en ce que** la partie centrale (2 ; 22 ; 32, 42, 52) se compose d'une ou de plusieurs faces planes ou de courbure concave ou convexe.

4. Elément d'étanchéification de fente selon l'une quelconque des revendications précédentes, **caractérisé en ce que** les surfaces des ailes latérales (3 ; 23 ; 33 ; 43 ; 53) du profilé (1 ; 21 ; 31 ; 41 ; 51) tournées vers les surfaces du bâtiment sont pourvues de surfaces de contact profilées (4 ; 24 ; 34 ; 44 ; 54) qui sont réalisées sous la forme de structures en nids d'abeilles, de gorges longitudinales ou de gorges transversales qui sont disposées en ligne droite ou de manière décalée les unes par rapport aux autres.

5. Elément d'étanchéification de fente selon l'une quelconque des revendications précédentes, **caractérisé en ce que** la partie centrale (2 ; 22 ; 32, 42, 52) d'un élément d'étanchéification de fente et/ou la zone de liaison entre une aile latérale (3 ; 23 ; 33 ; 43 ; 53) et la partie centrale (2 ; 22 ; 32, 42, 52) d'un élément d'étanchéification de fente est réalisée sous forme de charnière plate (30).

6. Elément d'étanchéification de fente selon l'une quelconque des revendications précédentes, **caractérisé en ce que** le profilé (1) pour un coin intérieur est disposé avec une aile latérale (3) contre une paroi (10) et avec l'autre aile latérale (3) contre une extrémité en porte-à-faux de plaques (29) saillant en dessous de la maçonnerie de la paroi (10), lesquelles sont fixées sur la plaque de fond (8) au moyen d'une couche d'étanchéité (16) en résine.

7. Elément d'étanchéification de fente selon l'une quelconque des revendications précédentes, **caractérisé en ce qu'**il est réalisé sous forme d'étanchéité de joint d'un joint de dilatation et **en ce que** la partie centrale (42, 52) du profilé (41, 51) s'étend librement dans ou au-dessus d'un joint (48 ; 49).

8. Elément d'étanchéification de fente selon l'une quelconque des revendications précédentes, **caractérisé en ce que** des lèvres (26) servant à empêcher l'écoulement de l'agent d'étanchéité (6) sont disposées sur la partie centrale (2 ; 22 ; 32, 42, 52) et/ou sur une aile latérale (3 ; 23 ; 33 ; 43 ; 53) ou sur les deux ailes latérales (3 ; 23 ; 33 ; 43 ; 53).

9. Elément d'étanchéification de fente selon l'une quelconque des revendications précédentes, **caractérisé en ce que** le profilé des surfaces de contact (4 ; 24 ; 34 ; 44) présente des hauteurs différentes.

10. Elément d'étanchéification de fente selon l'une quelconque des revendications précédentes, **caractérisé en ce que** les ailes latérales (3 ; 23 ; 33 ; 43 ; 53) du profilé (1 ; 21 ; 31 ; 41 ; 51) sont réalisées des deux côtés avec des surfaces de contact profilées (4 ; 24 ; 34 ; 44 ; 54).

11. Elément d'étanchéification de fente selon l'une quelconque des revendications précédentes, **caractérisé en ce que** le profilé (1 ; 21 ; 31 ; 41 ; 51) présente des ailes latérales (3 ; 23 ; 33 ; 43 ; 53) avec des largeurs d'ailes différentes.
